# FASCICULE DE BREVET EUROPEEN

(11) **EP 0 271 419 B1**
(45) Date de publication et mention de la délivrance du brevet: **22.04.1992**
(21) Numéro de dépôt: 87440073.2
(22) Date de dépôt: 02.11.1987
(51) Int. Cl.: H05B 6/68

(54) **Procédé et dispositif pour la commande des circuits de puissance d'une enceinte de cuisson mixte**
Verfahren und Vorrichtung zum Steuern der Leistungsschaltungen eines kombinierten Kochgerätes
Method and device for the control of the power circuits of a combined heating enclosure

(30) Priorité: 07.11.1986 FR 8615797
(43) Date de publication de la demande: 15.06.1988
(73) Titulaire: DE DIETRICH EQUIPEMENT MENAGER, F-67110 Niederbronn-les-Bains (FR)
(72) Inventeur: Logel, Bernard, F-67110 Niederbronn Les Bains (FR); Reymann, Jean Charles, F-67580 Mertzwiller (FR)
(74) Mandataire: Metz, Paul

(56) Documents cités:
- EP-A- 0 157 473
- DE-A- 3 204 942
- DE-C- 2 857 367
- FR-A- 2 427 553
- FR-A- 2 427 554
- FR-A- 2 427 555
- FR-A- 2 437 577
- GB-A- 2 021 368

## Description

La présente invention concerne un procédé et un dispositif de commande des circuits de puissance d'une enceinte de cuisson associant la cuisson par micro-ondes et la cuisson par résistances électriques.

De nombreux brevets ont déjà été déposés pour des enceintes de cuisson du type ci-dessus. En particulier on connaît une demande de brevet français n° 2 053 129 du 23.7.70 qui décrit un dispositif de commande permettant un fonctionnement sélectif des moyens de chauffage électrique et des moyens de chauffage par micro-ondes. Ce fonctionnement sélectif est déterminé par un réseau de commande de séquences déterminées soit par un séquenceur, soit automatiquement par un programme de séquences enregistrées sur fiches magnétiques. Un tel dispositif offre de multiples possibilités : les séquences d'application de l'une ou l'autre des énergies peuvent être simultanées, ou différées, ou alternées... Cependant ce dispositif comporte un certain nombre d'inconvénients. Le système de commande des séquences est complexe et nécessite un certain nombre de composants électriques et/ ou électroniques supplémentaires ainsi qu'un bouton supplémentaire sur le tableau de commande, d'où une augmentation du prix de revient de l'appareil. En outre, dans le cas où les 2 types de cuisson sont appliquées simultanément, soit volontairement, soit accidentellement suite à un disfonctionnement au niveau des commandes, on arrive à une puissance de fonctionnement bien supérieure à la puissance admise qui est de 3520 W pour une grande enceinte (avec prise normalisée de 16A) ou de 2200 W pour un four compact (avec prise normalisée de 10A).

le **Document FR 2 427 554** concerne un four comportant un inverseur pour alimenter alternativement un magnétron et un élément chauffant à résistances électriques. Cet inverseur est commandé par un dispositif électronique à thyristor qui détermine les durées d'application des deux énergies sans tenir compte des phases de régulation de la température. Ce dispositif est donc complexe et cher. En outre, l'énergie hyperfréquence n'est pas déterminée exclusivement par les périodes de la phase de régulation de température du four.

le **Document DE 3 204 942** concerne un four comportant un inverseur (360) pour alimenter alternativement les moyens de chauffage (10) et (12). Mais cet inverseur est comandé par un minuteur mécanique (16) qui détermine les durées d'application de chacune des énergies. Du réglage des durées d'application, il résulte une température de régulation. Le moyen de régulation (20) n'assure pas à la fois la régulation de température et le basculement des énergies.

L'énergie hyperfréquence n'est pas appliquée exclusivement pendant la phase de régulation de la température, et plus particulièrement pendant les périodes de cette phase de régulation où les résistances sont coupées.

le **Document FR 2 427 553** se rapporte à un four comportant un moyen de commutation pour alimenter alternativement un magnétron et un élément de dorage à résistance électrique. La procédure de cuisson utilisée comprend une phase d'application de l'énergie hyperfréquence, avec un élément de dorage hors tension, pour effectuer la cuisson dé l'aliment, et une phase d'application alternative du rayonnement de l'élément de dorage et de l'énergie hyperfréquence pour effectuer le dorage de l'aliment à sa température optimale de dorage. Pendant cette phase de dorage, les durées et/ou les puissances respectives d'application des deux types d'énergie sont déterminées par l'utilisateur au moyen des commandes de répartition de puissance (32) et/ou de répartition des durées (36). Cette procédure de cuisson ne comporte donc pas d'abord une phase de montée en température de l'enceinte jusqu'à la température de coupure du thermostat, exclusivement due au fonctionnement des résistances électriques, puis une application de l'énergie hyperfréquence exclusivement pendant les courts intervalles de temps entre la coupure du thermostat et le réenclenchement de celui-ci.

La présente invention a pour but de résoudre les inconvénients de l'art antérieur et en particulier de simplifier les commandes, d'utiliser un minimum de composants, et d'assurer la sécurité du non cumul des deux types d'énergie.

De préférence pour diminuer le nombre de composants et pour réduire le coût de l'appareil, on utilise comme moyen de basculement le thermostat de régulation de la température de l'intérieur de l'enceinte. Ce thermostat de régulation assure alors deux fonctions ; la régulation de la température et le basculement des énergies de chauffage.

On comprendra mieux l'invention à l'aide de la description ci-après faite en référence aux figures annexées.

La figure 1 est un schéma d'ensemble du dispositif de commande conforme à l'invention.

Les figures 2, 2a, 2b, 2c sont des graphiques montrant à titre d'exemple, des séquences d'application des deux types d'energie.

Les figures 3a et 3b sont des graphiques montrant à titre d'exemple, différents modes d'application de l'énergie à micro-ondes.

Sur le schéma de la figure 1 une enceinte de cuisson (1) comporte un circuit de puissance pour le chauffage électrique par résistances commandé par un commutateur (2), et un circuit de puissance pour le chauffage par micro-ondes alimenté par un dispositif (3).

Le circuit de puissance pour le chauffage électrique comporte une ou plusieurs résistances chauffantes (2a, 2b, 2c). Le commutateur (2) comporte une pluralité de positions permettant de sélectionner individuellement ou en combinaison chacune des résistances chauffantes. En particulier mais non limitativement le commutateur (2) peut présenter la position dite "position combinée" décrite dans la demande de brevet n° 82 00 089 déposée en France au nom de la demanderesse.

Le circuit de puissance pour le chauffage par micro-ondes comporte un émetteur d'ondes électromagnétiques : le magnétron (4), un guide d'ondes (6) et un dispositif d'alimentation (3) classique comportant au moins des composants du type transformateur, condensateurs redresseurs.

Le dispositif de commande conforme à l'invention comporte encore un moyen de basculement. Ce moyen de basculement peut être un doseur d'énergie, ou un bilame, ou de préférence et comme sur la figure 1 un thermostat de régulation (5) de l'enceinte de cuisson.

Selon le lmode préféré de réalisation de l'invention, le thermostat de régulation se compose d'un bulbe (5a) pour détecter la température dans l'enceinte, et de deux bornes de sortie (5b et 5c) reliées respectivement au dispositif d'alimentation (3) et au commutateur (2).

On se reportera maintenant aux figures 2 à 3b pour décrire le fonctionnement du dispositif.

Tout d'abord la figure 2 représente la courbe de température à l'interieur de l'enceinte de cuisson en fonction du temps de chauffage. Cette courbe présente deux parties, une partie (P) correspondant à la montée en température à l'intérieur de l'enceinte sous l'effet des résistances chauffantes, une partie (R) correspondant à la régulation de la température de cuisson par le thermostat de régulation. Les points C indiquent les instants où le thermostat coupe les résistances chauffantes, les points E indiquent les instants où le thermostat enclenche les résistances électriques. A ces différents points C et E, correspondent respectivement une température de couture (ϑ C) et une température d'enclenchement ( ϑ E).

Sur les figures 2a, 2b et 2c on a représenté en trait pointillé les séquences de fonctionnement du chauffage électrique et en trait plein les séquences de fonctionnement du chauffage par micro-ondes.

Grâce au basculement du moyen (5), à l'instant (C) où le circuit de puissance pour le chauffage électrique est coupé, le circuit de puissance pour le chauffage par micro-ondes est mis sous tension.

La durée du fonctionnement du chauffage par micro-ondes peut être soit égale, soit inférieure à la durée de l'arrêt du chauffage par résistances électriques. Cette durée du fonctionnement du chauffage par micro-ondes peut être fixe ou réglable par des moyens appropriés de commande du magnétron (3) (voir figures 2a, 2b, 2c).

En outre pour une durée donnée, on peut prévoir différents modes de fonctionnement du magnétron : fonctionnement continu ou fonctionnement discontinu, combinés avec une puissance déterminée ou variable ou réglable par condensateur (voir figures 3a et 3b) ; tous ces modes de fonctionnement étant connus de l'homme du métier et réalisables facilement.

On remarquera en particulier que le magnétron ne fonctionne jamais pendant la phase (P) de montée en température de l'enceinte. C'est le thermostat (5) qui commande le démarrage des séquences de cuisson par micro-ondes, lorsque la température dans l'enceinte (1) atteint pour la première fois la température de coupure (ϑ c)

Du fait de la construction les deux types d'énergie ne peuvent jamais être cumulés. La sécurité du non cumul des énergies est donc assurée à 100% d'où possibilité d'utiliser une prise normale de 16 ampères. De plus le constructeur a la possibilité de diminuer la puissance du circuit électrique pour que l'intensité en ligne ne dépasse pas une valeur donnée, par exemple 10 ampères. Le four peut alors être utilisé sur tous types d'installations électriques, tout en conservant des résultats culinaires satisfaisants.

Etant donné que la puissance électrique nécessaire à la cuisson traditionnelle (chaleur tournante, sole et voûte, combinée) varie de 2000 à 3200 W et que la puissance nécessaire pour la cuisson par micro-ondes est de l'ordre de 1500 W, les nouveaux fours à cuissons associées, traditionnelle plus micro-ondes, arrivaient à une puissance installée de 3,5 à 4,7 KW c'est-à-dire à une puissance bien supérieure à la puissance admise de 3520 W (correspondant en France à la prise 16 Ampères) et 2200 W (correspondant en France à la prise 10 Ampères).

Le circuit électrique schématisé à la figure 1 a l'avantage d'être très simple, d'utiliser un nombre minimum de composants, de supprimer un bouton de commande, de diminuer le prix de revient de l'appareil, de présenter une grande sécurité et de s'adapter aux normes d'installation électrique d'un pays donné.

Enfin le procédé et ses divers modes de réalisation pourront être appliqués aussi bien à des enceintes de cuisson domestique qu'à des enceintes de cuisson industrielle.

## Revendications

1. Procédé de commande des circuits de puissance d'une enceinte de cuisson (1) associant les deux modes de chauffage électrique, le chauffage par résistances électriques et le chauffage par micro-ondes, du type consistant à appliquer alternativement les deux modes de chauffage et dont la phase de chauffage par résistances électriques comporte une période de montée en température (P), suivie d'une période de régulation (R) de la température entre une première température de limite supérieure (Oc) de coupure et une deuxième température de limite inférieure d'enclenchement (OE), période (R) pendant laquelle la totalité des résistances est alternativement sous tension et hors tension, caractérisé en ce que le chauffage par micro-ondes a lieu exclusivement pendant les périodes où les résistances de chauffage sont hors tension, et en ce que la phase de chauffage par micro-ondes démarre à la fin de la période (P) de montée en température quand celle-ci atteint pour la première fois la température limite de coupure (O_{C}).

2. Procédé selon la revendication 1 caractérisé en ce que l'application du chauffage par micro-ondes est continue pendant lesdites périodes d'arrêt des résistances (C-E).

3. Procédé selon la revendication 1, caractérisé en ce que l'application du chauffage par micro-ondes est séquentielle pendant lesdites périodes d'arrêt des résistances (C-E).

4. Procédé selon l'une des revendications 1 à 3 caractérisé en ce que l'application du chauffage par micro-ondes est à puissance constante.

5. Procédé selon l'une des revendications 1 à 3 caractérisé en ce que l'application du chauffage à micro-ondes est à puissance ajustable.

6. Dispositif de commande pour enceinte de cuisson, pour l'application du procédé des revendications 1 à 5, du type comportant au moins :
. un circuit de puissance pour le chauffage par résistances électriques commandé par un commutateur (2),
. un circuit de puissance pour le chauffage par micro-ondes alimenté par un dispositif d'alimentation (3),
. un moyen de basculement du courant d'alimentation de façon à alimenter alternativement les deux circuits de puissance,
. un moyen de régulation (5) de la température de l'enceinte (1) comportant deux bornes de sortie (5b, 5c),
carctérisé en ce que, pour commander le moyen de basculement des modes de chauffage, l'une des bornes de sortie (5b) du moyen de régulation est reliée au dispositif d'alimentation (3) du circuit de puissance pour le chauffage par micro-ondes, et l'autre borne de sortie (5c) est reliée au circuit de puissance pour le chauffage par résistances électriques.

7. Dispositif de commande selon la revendication 6 caractérisé en ce que le moyen de régulation (5) est un thermostat.

8. Dispositif de commande selon la revendication 6 caractérisé en ce que le moyen de régulation (5) est un doseur d'énergie.

9. Dispositif de commande selon la revendication 6 caractérisé en ce que le moyen de régulation (5) est un bilame.

10. Dispositif de commande selon l'une quelconque des revendications 6 à 9 caractérisé en ce que l'autre borne de sortie (5c) est reliée au commutateur (2).

## Claims

1. Method for controlling the power circuits of a cooking chamber (1) uniting two forms of electrical heating, heating by electrical resistors and heating by microwaves, of the type consisting in applying the two forms of heating alternately, and in which the phase of heating by electrical resistors comprises a period (P) of temperature rise, followed by a period (R) of temperature regulation between a first upper limit cut-off temperature (ϑc) and a second lower limit lock-in temperature (ϑE), during which period (R) all the resistors are alternately live and dead, **characterised in that** heating by microwaves takes place solely during the periods in which the heating resistors are dead, and in that the microwave heating phase starts at the end of the temperature rise period (P) when the said temperature reaches the limit cut-off temperature (ϑc) for the first time.

2. Method according to claim 1, **characterised in that** the application of microwave heating is continuous during the said rest periods of the resistors (C - E).

3. Method according to claim 1, **characterised in that** the application of microwave heating is sequential during the said rest periods of the resistors (C - E).

4. Method according to one of claims 1 to 3, **characterised in that** the application of microwave heating is at a constant power.

5. Method according to one of claims 1 to 3, **characterised in that** the application of microwave heating is at an adjustable power.

6. Cooking chamber control device for the application of the method of claims 1 to 5, of the type comprising at least:
- a power circuit for heating by electrical resistors, this circuit being controlled by a switch (2),
- a power circuit for microwave heating, this circuit being supplied by a supply device (3),
- a means for alternating the supply current so as to supply the two power circuits alternately,
- a means (5) for regulating the temperature of the chamber (1), this regulating means comprising two output terminals (5b, 5c),
**characterised in that,** in order to control the means of alternating the forms of heating, one of the output terminals (5b) of the regulating means is connected to the device (3) for supplying the power circuit for microwave heating, and the other output terminal (5c) is connected to the power circuit for heating by electrical resistors.

7. Control device according to claim 6, **characterised in that** the regulating means (5) is a thermostat.

8. Control device according to claim 6, **characterised in that** the regulating means (5) is an energy doser.

9. Control device according to claim 6, **characterised in that** the regulating means (5) is a bimetallic strip.

10. Control device according to any one of claims 6 to 9, **characterised in that** the other output terminal (5c) is connected to the switch (2).

## Patentansprüche

1. Verfahren zur Steuerung der Leistungskreise eines Kochgerätes (1), das zwei elektrische Arten der Heizung kombiniert, das Heizen durch elektrische Widerstände und das Heizen durch Mikrowellen, derart, daß alternativ eine der beiden Heizarten angewandt wird und bei der die Phase der Heizung durch elektrische Widerstände eine Periode (P) des Temperaturanstiegs umfaßt, auf die eine Periode der Regulierung (R) der Temperatur zwischen einer ersten oberen Abschalt-Grenztemperatur (O_{C}) und einer zweiten unteren Einschalt-Grenztemperatur (O_{E}) folgt, wobei während der Periode (R) die Gesamtheit der Widerstände abwechselnd unter Spannung oder spannungslos ist, dadurch gekennzeichnet, daß die Heizung durch Mikrowellen ausschließlich während der Perioden erfolgt, in denen die Heizwiderstände spannungslos sind, und daß die Heizung durch Mikrowellen nach Ende der Periode (P) des Temperaturanstiegs beginnt, wenn diese erstmals die Abschalt-Grenztemperatur (O_{C}) erreicht.

2. Verfahren nach Anspruch 1, dadurch gekennzeichnet, daß die Heizung durch Mikrowellen während der Ausschalt-Perioden der Widerstände (C-E) anhaltend erfolgt.

3. Verfahren nach Anspruch 1, dadurch gekennzeichnet, daß die Heizung durch Mikrowellen während der Ausschalt-Perioden der Widerstände (C-E) sequentiell erfolgt.

4. Verfahren nach einem der Ansprüche 1 bis 3, dadurch gekennzeichnet, daß die Heizung durch Mikrowellen mit konstanter Leistung erfolgt.

5. Verfahren nach einem der Ansprüche 1 bis 3, dadurch gekennzeichnet, daß die Heizung durch Mikrowellen mit einstellbarer Leistung erfolgt.

6. Vorrichtung zur Steuerung eines Kochgerätes unter Anwendung des Verfahrens nach den Ansprüchen 1 bis 5, bestehend aus zumindest:
- einem mit einem Schalter (2) steuerbaren Leistungskreis für die Heizung durch elektrische Widerstände,
- einem von einer Versorgungseinrichtung (3) gespeisten Leistungskreis für die Heizung durch Mikrowellen,
- einer Umschalteinrichtung für die Stromzufuhr zur alternativen Versorgung der beiden Leistungskreise,
- einer Regulierungseinrichtung (5) für die Temperatur des Kochgerätes (1) mit zwei Ausgangsanschlüssen (5b, 5c),
dadurch gekennzeichnet, daß zur Steuerung der Umschalteinrichtung für die Heizungsart einer der Ausgangsanschlüsse (5b) der Regulierungseinrichtung an die Versorgungseinrichtung (3) des Leistungskreises für die Heizung durch Mikrowellen angeschlossen ist und daß der andere Ausgangsanschluß (5c) an den Leistungskreis für die Heizung durch elektrische Widerstände angeschlossen ist.

7. Vorrichtung nach Anspruch 6, dadurch gekennzeichnet, daß die Regulierungseinrichtung (5) ein Thermostat ist.

8. Vorrichtung nach Anspruch 6, dadurch gekennzeichnet, daß die Regulierungseinrichtung (5) ein Energiedosierer ist.

9. Vorrichtung nach Anspruch 6, dadurch gekennzeichnet, daß die Regulierungseinrichtung (5) ein Bimetall ist.

10. Vorrichtung nach einem der Ansprüche 6 bis 9, dadurch gekennzeichnet, daß der andere Ausgangsanschluß (5c) an den Schalter (2) angeschlossen ist.
